# EUROPÄISCHE PATENTSCHRIFT

(11) **EP 2 527 551 B1**
(45) Veröffentlichungstag und Bekanntmachung des Hinweises auf die Patenterteilung: **24.08.2016**
(21) Anmeldenummer: 12003905.2
(22) Anmeldetag: 18.05.2012
(51) Int. Cl.: E04B 1/76

(54) **Gerät zur Hohlraumerzeugung**
Device for creating a cavity
Appareil de génération d'un espace creux

(30) Priorität: 24.05.2011 CH 8862011
(43) Veröffentlichungstag der Anmeldung: 28.11.2012
(73) Patentinhaber: Stahlton Bauteile AG, 5070 Frick (CH)
(72) Erfinder: Gisin, Ernst, CH-4466 Ormalingen (CH); Maier, Stefan, D-79872 Bernau im Schwarzwald (DE)
(74) Vertreter: Sutter, Kurt

(56) Entgegenhaltungen:
- EP-A2- 2 239 389

## Beschreibung

### Gebiet der Erfindung

Die Erfindung betrifft ein Gerät zur Erzeugung eines Hohlraums (Hohlraumerzeuger), insbesondere in einer Wärmedämmschicht an einem Gebäude, sowie ein Betriebsverfahren für ein solches Gerät. Weiterhin betrifft die Erfindung die Verwendung eines solches Geräts zur Erzeugung eines Hohlraums.

### Hintergrund

Zur lokalen mechanischen Verstärkung einer Wärmedämmschicht an einem Gebäude ohne oder nur mit minimaler Beeinträchtigung einer bereits auf die Wärmedämmschicht aufgebrachten Putzschicht wurde in EP 2 239 389 A2 vorgeschlagen, z.B. thermisch einen (vorzugsweise verästelten) Hohlraum in der Wärmedämmschicht unter der Putzschicht zu erzeugen, in welchen anschliessend eine aushärtende Masse injiziert wird. Nachdem die Masse ausgehärtet ist, bildet sie einen mechanisch ausreichend stabilen Körper, welcher für die Verankerung von Befestigungsmitteln z.B. für die Befestigung von Storenschienen, Rohrschellen, Rückhaltern für Fensterläden, Aussenleuchten usw. geeignet ist. Vor allem bei geeigneter Hohlraumstruktur ist ein grosser Vorteil des beschriebenen Verfahrens, dass eine adhäsive und/ oder formschlüssige Verbindung zwischen der ausgehärteten Masse und der Wärmedämmschicht entsteht, so dass die lokale Verstärkung grösseren Kräften widerstehen kann als z.B. handelsübliche Kunststoffeinlageteile in der Wärmedämmschicht.

### Darstellung der Erfindung

Es stellt sich vor diesem Hintergrund die Aufgabe, ein Gerät und ein Verfahren zum Betrieb eines Geräts bereitzustellen, welches einen Hohlraum erzeugt. Weiterhin soll die Verwendung eines solchen Geräts zur Erzeugung eines Hohlraums bereitgestellt werden.

Diese Aufgabe wird vom Hohlraumerzeuger, vom Betriebsverfahren und von der Verwendung des Hohlraumerzeugers gemäss den unabhängigen Ansprüchen gelöst.

Erfindungsgemäss umfasst der Hohlraumerzeuger zum Erzeugen eines Hohlraums in einem Volumen schmelzbaren Materials, insbesondere in einer Wärmedämmschicht an einem Gebäude, einen Kompressor, ein Rückschlagventil, einen Druckluftbehälter, ein Ventil, einen Durchlauferhitzer sowie eine Düse. Der Kompressor füllt über das Rückschlagventil den Druckluftbehälter mit komprimierter Luft unter einem Überdruck gegenüber der umliegenden Atmosphäre. Die Verwendung des Druckluftbehälters ermöglicht eine Pufferung oder Zwischenspeicherung der komprimierten Luft, so dass ein kleinerer Kompressor mit geringerem Energiebedarf verwendet werden kann, da er nicht dauerhaft den benötigten Luftvolumenstrom zur Verfügung stellen können muss. Sinnvolle Volumina des Druckluftbehälters sind z.B. 0.1 bis 1 dm³, insbesondere 0.3 bis 0.5 dm³. Mit diesen Volumina ist eine mehrmalige intervallweise Verwendung des Hohlraumerzeugers ohne ständigen Kompressorlauf möglich. Das Rückschlagventil zwischen dem Kompressor und dem Druckluftbehälter ermöglicht die Füllung des Druckluftbehälters durch den Kompressor, ohne dass die komprimierte Luft nach Abschalten des Kompressors nach Erreichen des gewünschten Überdrucks im Druckluftbehälter wieder abfliessen würde. Ein Ventil, z.B. ein Magnetventil, ermöglicht die temporäre (intervallweise) Freigabe einer Durchgangsöffnung vom Druckluftbehälter zum Durchlauferhitzer. Solange das Ventil geöffnet ist, kann also ein Luftstrom komprimierter Luft vom Druckluftbehälter zum Durchlauferhitzer fliessen. Im Durchlauferhitzer wird dieser Strom komprimierter Luft erhitzt und die den Durchlauferhitzer verlassende erhitzte, komprimierte Luft wird zu einer Düse geleitet. Diese Düse leitet die erhitzte, komprimierte Luft in das Volumen schmelzbaren Materials ein, in dem durch lokales Schmelzen des Materials unter Überdruck ein Hohlraum erzeugt wird. Dazu strömt die erhitzte, komprimierte Luft durch mindestens eine Öffnung an der Düse (oder vorzugsweise durch mehrere seitlich angebrachte Öffnungen an der Düse) in das Volumen schmelzbaren Materials ein und sorgt somit für die Ausbildung eines vorzugsweise verästelten (d.h. mit einer Vielzahl konvexer und konkaver Oberflächenbereiche) Hohlraums im Materialvolumen.

Vorzugsweise umfasst der Hohlraumerzeuger einen Drucksensor. Somit kann der momentan herrschende Überdruck im Druckluftbehälter gemessen werden und der Kompressor kann bei Erreichen des gewünschten Überdrucks ausgeschaltet werden. Fällt der Überdruck unter einen eingestellten Wert, so kann der Kompressor wieder eingeschaltet werden, um den Überdruck im Druckluftbehälter wieder zu erhöhen. Vorzugsweise wird der Druckluftbehälter bis zu einem Überdruck von 0.1 bis 6 bar gegenüber der umliegenden Atmosphäre (Atmosphärendruck typischerweise um die 1013 hPa) gefüllt, insbesondere bis zu einem Überdruck von 3 bis 4 bar. Die genannten Überdruckwerte haben den Vorteil, dass ein Hohlraum mit verästelter Struktur erzeugt werden kann, welcher nach Injektion einer aushärtenden Masse eine gute Kraftübertragung gewährleistet.

In einer anderen bevorzugten Ausführungsform umfasst der Hohlraumerzeuger weiterhin einen Temperatursensor, welcher die Temperatur der erhitzten, komprimierten Luft z.B. in oder nahe der Düse misst und z.B. die Heizleistung des Durchlauferhitzers zur Erreichung einer Soll-Temperatur nachregeln kann. Sinnvolle Temperaturbereiche der aus der Düse ausströmenden erhitzten, komprimierten Luft sind z.B. (abhängig vom schmelzbaren Material) 150 bis 500 Grad Celsius, insbesondere 220 bis 300 Grad Celsius. Die genannten Temperaturbereiche haben den Vorteil, dass ein Hohlraum mit verästelter Struktur erzeugt werden kann, welcher nach Injektion einer aushärtenden Masse eine gute Kraftübertragung gewährleistet.

Vorzugsweise besitzt der Hohlraumerzeuger weiterhin eine Anzeige- und Kontrolleinheit, welche einerseits ein Signal (z.B. über die Betriebsbereitschaft des Hohlraumerzeugers) und/ oder einen Betriebsparameter (z.B. den momentanen Überdruck im Druckluftbehälter) an den Benutzer ausgeben kann. Ein Signal zur Betriebsbereitschaft kann z.B. durch das Aufleuchten einer LED nach Erreichen eines gewünschten Überdrucks im Druckluftbehälter ausgegeben werden. Andererseits kann der Benutzer einen Betriebsbefehl an den Hohlraumerzeuger eingeben, z.B. kann er durch das Drücken eines Tasters die temporäre Öffnung des Ventils veranlassen und somit die Abgabe eines bestimmten Volumens erhitzter, komprimierter Luft durch die Düse auslösen. Somit ist eine komfortable Gerätesteuerung und Statuskontrolle gewährleistet.

In einer anderen bevorzugten Ausführungsform umfasst der Hohlraumerzeuger weiterhin eine Steuereinheit, welche zur Überwachung von Betriebsparametern (z.B. Überdruck im Druckluftbehälter, Temperatur der erhitzten komprimierten Luft, Ventilstellung) und/ oder zur Steuerung (z.B. des Kompressors, des Ventils, des Durchlauferhitzers) des Hohlraumerzeugers dient. Vorzugsweise übernimmt diese Steuereinheit nach Eingabe eines Betriebsbefehls durch den Benutzer (z.B. durch Drücken eines Tasters an der Anzeige- und Kontrolleinheit, s.o.) den weiteren Programmablauf, d.h. sie öffnet das Ventil für eine bestimmte Öffnungszeit Δt und schliesst danach das Ventil ohne weiteres Zutun des Benutzers. Somit kann die Injektion eines reproduzierbaren Volumens erhitzter, komprimierter Luft in das Volumen des schmelzbaren Materials gewährleistet werden und somit eine wiederholbare Hohlraumqualität. Die Öffnungszeit des Ventils Δt kann vorzugsweise an das schmelzbare Material, den momentanen Überdruck im Druckluftbehälter und/ oder die Temperatur der erhitzten, komprimierten Luft in der Düse angepasst werden, um die Schwankungstoleranzen des Hohlraums zu minimieren. Sinnvolle Öffnungszeiten des Ventils Δt liegen z.B. im Bereich von 0.1 bis 20 s, insbesondere im Bereich von 0.5 bis 2 s. Die genannten Öffnungszeiten des Ventils Δt haben den Vorteil, dass ein Hohlraum mit verästelter Struktur erzeugt werden kann, welcher nach Injektion einer aushärtenden Masse eine gute Kraftübertragung gewährleistet.

In einer anderen bevorzugten Ausführungsform umfasst der Hohlraumerzeuger eine Energiequelle zur Versorgung der elektrisch betriebenen Komponenten des Hohlraumerzeugers, z.B. des Kompressors, der Sensoren, des Durchlauferhitzers und des Ventils. Z.B. kommen Akkumulatoren wie NiCd-, Li-Ionen- oder NiMH-Akkumulatoren in Frage. Somit wird ein portabler Gerätebetrieb ohne elektrische Zuleitung ermöglicht. Alternativ ist ein Transformator mit Netzanschluss vorgesehen.

Ein Verfahren zum Betrieb des Hohlraumerzeugers umfasst die folgenden Schritte:
- Füllung des Druckluftbehälters mit komprimierter Luft unter einem gewünschten Überdruck gegenüber der umliegenden Atmosphäre durch den Kompressor,
- vorzugsweise Anzeige der Betriebsbereitschaft nach Erreichen des gewünschten Überdrucks,
- Einbringen der Düse in das Volumen schmelzbaren Materials, in welchem der Hohlraum erzeugt werden soll, z.B. in eine Wärmedämmschicht unter einer Putzschicht durch eine Bohröffnung in der Putzschicht,
- Öffnen des Ventils zur Einleitung von erhitzter, komprimierter Luft in das Volumen schmelzbaren Materials zur Erzeugung des Hohlraums durch lokales Schmelzen des schmelzbaren Materials unter Überdruck mit der erhitzten, komprimierten Luft,
- Schliessen des Ventils, um den Luftstrom aus der Düse zu stoppen,
- Entfernen der Düse aus dem erzeugten Hohlraum bzw. Herausziehen des Hohlraumerzeuger.

Ein Hohlraumerzeuger der oben beschriebenen Art ist geeignet für die Verwendung in einem Verfahren zum Erzeugen eines (vorzugsweise verästelten) Hohlraums in einem Volumen schmelzbaren Materials, insbesondere in einer Wärmedämmschicht unter einer Putzschicht an einem Gebäude. Die Putzschicht wird dazu z.B. lokal mit einem Bohrer durchbohrt, so dass die Düse des Hohlraumerzeugers in die Wärmedämmschicht eingeführt werden kann. Durch Einleitung von erhitzter, komprimierter Luft in das Volumen schmelzbaren Materials (Wärmedämmschicht) wird das schmelzbare Material unter Überdruck lokal geschmolzen und somit ein (vorzugsweise verästelter) Hohlraum im Volumen schmelzbaren Materials gebildet.

### Kurze Beschreibung der Zeichnungen

Weitere Ausgestaltungen, Vorteile und Anwendungen der Erfindung ergeben sich aus den abhängigen Ansprüchen und aus der nun folgenden Beschreibung anhand der Figuren. Dabei zeigt
Fig. 1 eine Schnittdarstellung eines Hohlraums mit verästelter Struktur mit eingeführter Düse,
Fig. 2 eine schematische Darstellung einer Ausführungsform des Hohlraumerzeugers,
Fig. 3 eine Schnittdarstellung einer Ausführungsform des Hohlraumerzeugers.

### Wege zur Ausführung der Erfindung

Die Erfindung betrifft ein Gerät zur Erzeugung eines Hohlraums (Hohlraumerzeuger) in einem Volumen schmelzbaren Materials, insbesondere in einer Wärmedämmschicht an einem Gebäude. Eine bevorzugte Ausführungsform des Hohlraumerzeugers umfasst einen Kompressor zur Füllung eines Druckluftbehälters mit komprimierter Luft unter einem Überdruck über ein Rückschlagventil. Ein Drucksensor misst den Überdruck im Druckluftbehälter. Ein Ventil führt auf Verlangen ein bestimmtes Volumen komprimierter Luft vom Druckluftbehälter zu einem Durchlauferhitzer. Ein Temperatursensor misst die Temperatur des im Durchlauferhitzer erwärmten Luftvolumens. Eine Düse mit seitlichen Öffnungen bringt die erhitzte, komprimierte Luft in das schmelzbare Material zum Erzeugen des Hohlraums ein. Weiterhin umfasst eine bevorzugte Ausführungsform eine Anzeige- und Kontrolleinheit, eine Steuereinheit sowie eine Energiequelle. Im Weiteren sind ein Betriebsverfahren für ein solches Gerät sowie die Verwendung eines solchen Hohlraumerzeugers zum Erzeugen von Hohlräumen beschrieben.

Fig. 1 zeigt eine Schnittdarstellung eines Hohlraums 2 mit verästelter Struktur 2a in einem Volumen schmelzbaren Materials 3 (hier: einer Wärmedämmschicht 3). Unter "verästelter Struktur" ist zu verstehen, dass der Wandbereich des Hohlraums 3 eine Vielzahl konvexer und konkaver Strukturen ausbildet, d.h. nicht "glatt" auf einer makroskopischen Grössenskala (mm bis cm) ist. Nach der späteren Injektion einer aushärtenden Masse wird somit eine adhäsivere und/ oder formschlüssigere Verbindung zwischen der ausgehärteten Masse (hier nicht gezeigt) und der Wärmedämmschicht 3 erzeugt, so dass grössere Kräfte aufgenommen werden können. Die Wärmedämmschicht 3 ist von einer Putzschicht 4 überdeckt, durch welche eine Öffnung 4a zur Durchführung der Düse 17 des Hohlraumerzeugers 1, z.B. mit einem Bohrer, erzeugt wurde.

Die Figuren 2 und 3 zeigen eine schematische bzw. Schnittdarstellung einer Ausführungsform des Hohlraumerzeugers 1. Umgebungsluft mit Atmosphärendruck wird vom Kompressor 10 angesaugt (optional über einen Luftfilter 10a, gestrichelt dargestellt), verdichtet und über eine Leitung (dicke Striche) zu einem Rückschlagventil 11 geleitet. Das Rückschlagventil 11 lässt Luft in Richtung vom Kompressor 10 zum Druckluftbehälter 13 passieren, verhindert aber bei abgeschaltetem Kompressor 10 ein Zurückströmen der Luft vom Druckluftbehälter 13 zum Kompressor 10. In einem ersten Betriebsschritt (z.B. gesteuert von einer optionalen Steuereinheit 22) wird der Druckluftbehälter 13 durch den Kompressor 10 mit komprimierter Luft 18a unter einem Überdruck gegenüber der Atmosphäre (z.B. 0.1 bis 6 bar, insbesondere 3 bis 4 bar) aufgeladen. Nach dem Rückschlagventil 11 (oder an einer anderen Stelle mit direkter Verbindung zum Druckluftbehälter 13) kann ein optionaler Drucksensor 12 angeordnet sein, welcher den Überdruck der komprimierten Luft 18a gegenüber der Atmosphäre im Druckluftbehälter 13 misst und optional an die Steuereinheit 22 meldet. Der Druckluftbehälter 13 ist auch mit einem Ventil 14 verbunden, z.B. einem 2-Wege-Magnetventil, welches temporär den Durchfluss von komprimierter Luft 18a zu einem Durchlauferhitzer 15 freigeben kann. Die Stellung des Ventils 14 kann vorzugsweise auch durch die Steuereinheit 22 gesteuert und/ oder ausgelesen werden. Ist der Durchfluss für komprimierte Luft 18a im Ventil 14 freigegeben, so strömt die komprimierte Luft 18a aufgrund eines Druckgefälles vom Druckluftbehälter 13 zum Durchlauferhitzer 15. Beim Durchströmen des Durchlauferhitzers 15 wird die komprimierte Luft 18a erhitzt (z.B. auf 150 bis 500 Grad Celsius, insbesondere auf 220 bis 300 Grad Celsius; die Steuerung der Heizleistung des Durchlauferhitzers 15 kann optional wieder von der Steuereinheit 22 geregelt sein) und sie strömt als erhitzte, komprimierte Luft 18b zur Düse 17. Z.B. zwischen dem Durchlauferhitzer 15 und der Düse 17 kann ein optionaler Temperatursensor 16 angeordnet sein (oder auch an einer anderen Position z.B. in thermischem Kontakt zur Düse 17), welcher die Temperatur der erhitzten, komprimierten Luft 18b misst und an die Steuereinheit 22 meldet.

Bei Bestückung von Drucksensor 12 und Temperatursensor 16 und mittels Steuerung des Kompressors 10 und des Durchlauferhitzers 15 kann die Steuereinheit 22 somit z.B. eine closed-loop-Regelung des Drucks und der Lufttemperatur der erhitzten, komprimierten Luft 18b vornehmen. Die Düse 17 besitzt seitliche Öffnungen 17a, aus welchen die erhitzte, komprimierte Luft 18b ausströmt und zum lokalen Schmelzen des schmelzbaren Materials 3 führt und somit zur Bildung des Hohlraums 2. Durch die seitliche Anordnung der Öffnungen 17a in der Düse 17 wird eine verästelte Hohlraumstruktur erleichtert. Die Bedienung des Hohlraumerzeugers 1 wird durch eine optionale Anzeige- und Kontrolleinheit 19 erleichtert, welche in Verbindung mit der Steuereinheit 22 steht. Elemente der Anzeige- und Kontrolleinheit 19 sind z.B. Status-LEDs zur Anzeige eines Signals 20 zur Betriebsbereitschaft nach dem Erreichen des gewünschten Überdrucks im Druckluftbehälter 13 und/ oder Fehler-LEDs. Weiterhin ist z.B. ein Taster am Hohlraumerzeuger 1 (an der Anzeige- und Kontrolleinheit 19) angeordnet, durch welchen der Benutzer einen Betriebsbefehl 21 an den Hohlraumerzeuger 1 geben kann. Nach Drücken des Tasters kann die Steuereinheit bei passenden Betriebparametern (z.B. Überdruck im Druckluftbehälter 13) das Ventil 14 freigeben und nach einer Öffnungszeit des Ventils Δt (z.B. 0.1 bis 20 s, insbesondere 0.5 bis 2 s) wieder selbständig schliessen. Die Öffnungszeit des Ventils Δt kann den momentanen Betriebparametern (Überdruck, Temperatur) bzw. dem schmelzbaren Material angepasst werden. Dadurch wird die Erzeugung reproduzierbarer Hohlräume 2 erleichtert. Der gezeigte Hohlraumerzeuger 1 wird elektrisch betrieben. Zur Versorgung der elektrischen Komponenten ist eine Energiequelle 23 (z.B. ein Transformator, welcher über eine nicht gezeigte Stromleitung an das Wechselspannungsnetz angeschlossen wird oder ein Akkumulator zum portablen Einsatz des Geräts) vorgesehen.

Zum produktiven Einsatz des Hohlraumerzeugers 1 ist das Gerät (wie in Figur 3 gezeigt) idealerweise einhändig bedienbar, indem das Gehäuse 24 des Hohlraumerzeugers 1 (schraffierte Schnittfläche in Fig. 3) z.B. ein Griffstück 24h umfasst, welches einen Griff für den Benutzer bildet und/ oder an welchem der Taster zum Geben des Betriebsbefehl 21 angeordnet ist. Vorzugsweise hat das Gehäuse 24 des Hohlraumerzeugers 1 dabei eine Breite von 6 cm oder weniger. Somit ist ein Einsatz auch in schlecht erreichbaren Positionen möglich, z.B. zur Montage von Storenschienen. Durch die Anordnung der schwereren Elemente (Energiequelle 23 und/ oder Kompressor 10) in einem unteren Gehäuseteil 24b des Gehäuses 24 des Hohlraumerzeugers 1 ist eine komfortable Gewichtsverteilung (Ausbalancierung) ermöglicht. Eine Anordnung des Durchlauferhitzers 15 und/oder der Düse 17 in einem oberen Gehäuseteil 24t des Gehäuses 24 ermöglicht eine verlustarme Leitung der erhitzten, komprimierten Luft 18b.

Bemerkungen:
- Unter dem Begriff "Länge" des Hohlraumerzeugers (1) ist eine maximale äussere Abmessung des Hohlraumerzeugers (1) in Längsrichtung der Düse wie in Fig. 3 angeordnet zu verstehen. Unter dem Begriff "Höhe" des Hohlraumerzeugers (1) ist eine maximale äussere Abmessung des Hohlraumerzeugers (1) in Richtung entlang des Griffstücks 24h des Hohlraumerzeugers (1) vom oberen Gehäuseteil 24t zum unteren Gehäuseteil 24b des Gehäuses 24 zu verstehen. Unter dem Begriff "Breite" des Hohlraumerzeugers (1) ist eine maximale äussere Abmessung des Hohlraumerzeugers (1) in einer Richtung senkrecht zu den o.g. Richtungen der "Länge" und der "Höhe" zu verstehen. Bei einer Drehung des Hohlraumerzeugers drehen sich die genannten Richtungen mit dem Gerät mit.
- Ein schmelzbares Material, welches sich gut für den beschriebenen Zweck und zur Ausbildung einer Wärmedämmschicht an einem Gebäude eignet, ist z.B. Polystyrol, insbesondere expandiertes Polystyrol. Eine geeignete injizierbare, aushärtende Masse besteht z.B. aus Kunststoff, insbesondere z.B. aus PUR in Form eines 2-Komponenten-Werkstoffs.
- Die verschiedenen Schritte des beschriebenen Betriebsverfahrens werden optional über eine Steuereinheit 22 gesteuert. Diese enthält z.B. einen Mikroprozessor, der so programmiert ist, dass er die beschriebenen Schritte selbsttätig durchführt. Wenn in den Ansprüchen erwähnt wird, dass der Hohlraumerzeuger zur Durchführung gewisser Schritte "ausgestaltet ist", so ist dies so zu verstehen, dass die Steuerung des Geräts so strukturiert ist, dass sie die Schritte selbsttätig durchführt.

Während in der vorliegenden Anmeldung bevorzugte Ausführungen der Erfindung beschrieben sind, ist klar darauf hinzuweisen, dass die Erfindung nicht auf diese beschränkt ist und in auch anderer Weise innerhalb des Umfangs der folgenden Ansprüche ausgeführt werden kann.

## Patentansprüche

1. Hohlraumerzeuger (1) zum Erzeugen eines Hohlraums (2) in einem Volumen schmelzbaren Materials (3), insbesondere in einer Wärmedämmschicht (3), umfassend
eine Düse (17) mit mindestens einer Öffnung (17a) zur Einleitung erhitzter, komprimierter Luft (18b) in das Volumen schmelzbaren Materials (3) zur Erzeugung des Hohlraums (2) durch lokales Schmelzen des Materials (3) unter Überdruck mit der erhitzten, komprimierten Luft (18b),
**dadurch gekennzeichnet, dass** der Hohlraumerzeuger weiter umfasst
einen Druckluftbehälter (13) zur Zwischenspeicherung komprimierter Luft (18a),
einen Kompressor (10) zur Füllung des Druckluftbehälters (13) mit der komprimierten Luft (18a) unter einem Überdruck gegenüber einem umliegenden Atmosphärendruck,
ein Rückschlagventil (11) zwischen dem Kompressor (10) und dem Druckluftbehälter (13),
einen Durchlauferhitzer (15) zwischen dem Druckluftbehälter (13) und der Düse (17) zum Erhitzen der den Durchlauferhitzer (15) durchströmenden komprimierten Luft (18a) und
ein Ventil (14) zur temporären Freigabe eines Luftstroms der komprimierten Luft (18a) vom Druckluftbehälter (13) zum Durchlauferhitzer (15).

2. Hohlraumerzeuger (1) nach Anspruch 1, wobei der Druckluftbehälter (13) ein Volumen von 0.1 bis 1 dm³ aufweist, insbesondere ein Volumen von 0.3 bis 0.5 dm³_{.}

3. Hohlraumerzeuger (1) nach einem der vorangehenden Ansprüche weiterhin umfassend einen Drucksensor (12) zur Messung des Überdrucks im Druckluftbehälter (13).

4. Hohlraumerzeuger (1) nach einem der vorangehenden Ansprüche, wobei der Kompressor (10) dazu ausgestaltet ist, den Druckluftbehälter (13) mit einem Überdruck von 0.1 bis 6 bar zu füllen, insbesondere bei einem Überdruck von 3 bis 4 bar.

5. Hohlraumerzeuger (1) nach einem der vorangehenden Ansprüche weiterhin umfassend einen Temperatursensor (16) zur Messung einer Temperatur der aus der Düse (17) ausströmenden erhitzten, komprimierten Luft (18b).

6. Hohlraumerzeuger (1) nach einem der vorangehenden Ansprüche, wobei der Hohlraumerzeuger (1) dazu ausgestaltet ist, die den Durchlauferhitzer (15) bei geöffnetem Ventil (14) durchströmende komprimierte Luft (18a) auf eine Temperatur von 150 bis 500 Grad Celsius zu erwärmen, insbesondere auf eine Temperatur von 220 bis 300 Grad Celsius.

7. Hohlraumerzeuger (1) nach einem der vorangehenden Ansprüche weiterhin umfassend eine Anzeige- und Kontrolleinheit (19) zur Ausgäbe eines Signals (20) und/ oder eines Betriebsparameters (20) an den Benutzer und/ oder zur Eingabe eines Betriebsbefehls (21) an den Hohlraumerzeuger (1) durch den Benutzer.

8. Hohlraumerzeuger (1) nach Anspruch 7, wobei die Anzeige- und Kontrolleinheit (19) dazu ausgestaltet ist, nach Erreichen eines gewünschten Überdrucks im Druckluftbehälter (13) ein Signal (20) zur Signalisation der Betriebsbereitschaft an den Benutzer auszugeben.

9. Hohlraumerzeuger (1) nach einem der vorangehenden Ansprüche weiterhin umfassend eine Steuereinheit (22) zur Überwachung mindestens eines der folgenden Betriebsparameter: Überdruck im Druckluftbehälter (13), Temperatur der erhitzten komprimierten Luft (18b), Stellung des Ventils (14)
und/ oder zur Steuerung mindestens einer der folgenden Komponenten des Hohlraumerzeugers (1): Kompressor (10), Ventil (14), Durchlauferhitzer (15).

10. Hohlraumerzeuger (1) nach Anspruch 9, wobei die Steuereinheit (22) dazu ausgestaltet ist, das Ventil (14) nach Eingabe eines Betriebsbefehls (21) durch den Benutzer zu öffnen und nach Ablauf einer Öffnungszeit des Ventils (Δt) ohne Benutzereingabe wieder zu schliessen.

11. Hohlraumerzeuger (1) nach Anspruch 10, wobei die Steuereinheit (22) dazu ausgestaltet ist, die Öffnungszeit des Ventils (Δt) abhängig vom Überdruck im Druckluftbehälter (13) und/ oder von der Temperatur der erhitzten komprimierten Luft (18b) und/ oder vom schmelzbaren Material (3) zu berechnen.

12. Hohlraumerzeuger (1) nach einem der Ansprüche 10 oder 11, wobei die Öffnungszeit des Ventils (Δt) 0.1 bis 20 s beträgt, insbesondere 0.5 bis 2 s.

13. Hohlraumerzeuger (1) nach einem der vorangehenden Ansprüche, wobei der Kompressor (10), die Sensoren (12, 16), der Durchlauferhitzer (15) und das Ventil (14) elektrisch betreibbar sind und/ oder wobei der Hohlraumerzeuger (1) weiterhin eine Energiequelle (23) zur Versorgung der elektrischen Komponenten des Hohlraumerzeugers (1) umfasst, insbesondere einen Transformator und/ oder einen Akkumulator.

14. Hohlraumerzeuger (1) nach einem der vorangehenden Ansprüche weiterhin umfassend ein Gehäuse (24) mit einem unteren Gehäuseteil (24b), einem Griffstück (24h) und einem oberen Gehäuseteil (24t), wobei die Düse (17) am oberen Gehäuseteil (24t) angebracht ist, wobei das Griffstück (24h) einen Griff für den Benutzer bildet und wobei der Kompressor (10) im unteren Gehäuseteil (24b) angeordnet ist.

15. Verfahren zum Betrieb eines Hohlraumerzeugers (1) nach einem der vorangehenden Ansprüche umfassend die Schritte
- Füllen des Druckluftbehälters (13) mit komprimierter Luft (18a) unter einem Überdruck gegenüber der umliegenden Atmosphäre durch einen Kompressor (10),
- Einbringen der Düse (17) in das Volumen schmelzbaren Materials (3), in welchem der Hohlraum (2) erzeugt werden soll,
- Öffnen des Ventils (14) zur Einleitung erhitzter, komprimierter Luft (18b) in das Volumen schmelzbaren Materials (3) zur Erzeugung des Hohlraums (2) durch lokales Schmelzen des Materials (3) unter Überdruck mit der erhitzten, komprimierten Luft (18b),
- Schliessen des Ventils (14),
- Entfernen der Düse (17) aus dem erzeugten Hohlraum (2).

16. Verwendung eines Hohlraumerzeugers (1) nach einem der Ansprüche 1 bis 14 zum Erzeugen eines Hohlraums (2) in einem Volumen schmelzbaren Materials (3), insbesondere in einer Wärmedämmschicht (3).

## Claims

1. Hollow space generator (1) for generating a hollow space (2) in a volume of meltable material (3), in particular inside a thermal insulation layer (3), comprising
a nozzle (17) with at least one opening (17a) for introducing heated, compressed air (18b) into the volume of meltable material (3) for generating the hollow space (2) by local melting of the material (3) under overpressure with the heated, compressed air (18b),
**characterized in that** the hollow space generator further comprises
a compressed air tank (13) for buffering compressed air (18a),
a compressor (10) for filling the compressed air tank (13) with the compressed air (18a) under an overpressure relative to an ambient atmospheric pressure,
a check valve (11) between the compressor (10) and the compressed air tank (13),
a flow heater (15) between the compressed air tank (13) and the nozzle (17) for heating the compressed air (18a) flowing through the flow heater (15) and
a valve (14) for the temporary release of an air flow of the compressed air (18a) from the compressed air tank (13) to the flow heater (15).

2. Hollow space generator (1) according to claim 1, wherein the compressed air tank (13) has a volume of 0.1 to 1 dm³, in particular a volume of 0.3 to 0.5 dm³.

3. Hollow space generator (1) according to one of the preceding claims, further comprising a pressure sensor (12) for measuring the overpressure in the compressed air tank (13).

4. Hollow space generator (1) according to one of the preceding claims, wherein the compressor (10) is adapted to fill the compressed air tank (13) with an overpressure of 0.1 to 6 bar, in particular with an overpressure of 3 to 4 bar.

5. Hollow space generator (1) according to one of the preceding claims, further comprising a temperature sensor (16) for measuring a temperature of the heated, compressed air (18b) flowing out of the nozzle (17).

6. Hollow space generator (1) according to one of the preceding claims, wherein the hollow space generator (1) is adapted to heat the compressed air (18a) flowing through the flow heater (15) when the valve (14) is opened to a temperature of 150 to 500 degree Celsius, in particular to a temperature of 220 to 300 degree Celsius.

7. Hollow space generator (1) according to one of the preceding claims, further comprising a display and control unit (19) for outputting a signal (20) and/or an operating parameter (20) to the user and/or for inputting an operating command (21) to the hollow space generator (1) by the user.

8. Hollow space generator (1) according to claim 7, wherein the display and control unit (19) is adapted to output a signal (20) to the user for signalising the operational readiness after reaching a desired overpressure in the compressed air tank (13).

9. Hollow space generator (1) according to one of the preceding claims, further comprising a control unit (22) for monitoring at least one of the following operating parameters: overpressure in the compressed air tank (13), temperature of the heated compressed air (18b), position of the valve (14)
and/or for controlling at least one of the following components of the hollow space generator (1): compressor (10), valve (14), flow heater (15).

10. Hollow space generator (1) according to claim 9, wherein the control unit (22) is adapted to open the valve (14) after the input of an operating command (21) by the user and to close it again after expiration of an opening time of the valve (Δt) without user input.

11. Hollow space generator according to claim 10, wherein the control unit (22) is adapted to calculate the opening time of the valve (Δt) depending on the overpressure in the air pressure tank (13) and/or on the temperature of the heated compressed air (18b) and/or on meltable material (3).

12. Hollow space generator (1) according to one of the claims 10 or 11, wherein the opening time of the valve (Δt) is 0.1 to 20 s, in particular 0.5 to 2 s.

13. Hollow space generator (1) according to one of the preceding claims, wherein the compressor (10), the sensors (12, 16), the flow heater (15) and the valve (14) can be operated electronically and/or wherein the hollow space generator (1) further comprises an energy source (23) for supplying the electrical components of the hollow space generator (1), in particular a transformer and/or an accumulator.

14. Hollow space generator (1) according to one of the preceding claims, further comprising a casing (24) with a lower casing part (24b), a handle part (24h) and an upper casing part (24t), wherein the nozzle (17) is arranged at the upper casing part (24t), wherein the handle part (24h) forms a handle for the user and wherein the compressor (10) is arranged in the lower casing part (24b).

15. Method for operating a hollow space generator (1) according to one of the preceding claims, comprising the steps
- filling the compressed air tank (13) with compressed air (18a) by a compressor (10) under an overpressure relative to the ambient atmosphere,
- introducing the nozzle (17) into the volume of meltable material (3), in which the hollow space (2) should be generated,
- opening the valve (14) for introducing heated, compressed air (18b) into the volume of meltable material (3) for generating the hollow space (2) by local melting of the material (3) under overpressure with the heated, compressed air (18b),
- closing the valve (14),
- removing the nozzle (17) out of the generated hollow space (2).

16. Use of a hollow space generator (1) according to one of the claims 1 to 14 for generating a hollow space (2) in a volume of meltable material (3), in particular in a thermal insulation layer (3).

## Revendications

1. Générateur de cavité (1) pour générer une cavité (2) dans un volume d'un matériau fusible (3), particulièrement dans une couche d'isolation (3), comprenant
une buse (17) avec au moins une ouverture (17a) pour introduire de l'air (18b) chauffé et comprimé dans le volume de matériau fusible (3) pour générer la cavité (2) en fondant localement le matériau (3) en présence d'une surpression avec l'air (18b) chauffé et comprimé,
**caractérisé en ce que** le générateur de cavité comprend en outre
un récipient d'air comprimé (13) pour le stockage intermédiaire de l'air comprimé (18a),
un compresseur (10) pour remplir le récipient d'air comprimé (13) avec l'air comprimé (18a) en présence d'une surpression par rapport à la pression de l'air atmosphérique environnant,
un clapet anti-retour (11) entre le compresseur (10) et le récipient d'air comprimé (13),
un chauffe-eau instantané (15) entre le récipient d'air comprimé (13) et la buse (17) pour chauffer l'air comprimé qui passe dans le chauffe-eau instantané (15) et
une soupape (14) pour la libération temporaire d'un courant d'air de l'air comprimé (18a) à partir du récipient d'air comprimé (13) jusqu'à le chauffe-eau instantané (15).

2. Générateur de cavité (1) selon la revendication 1, le récipient d'air comprimé (13) ayant un volume compris entre 0.1 et 1 dm³, particulièrement un volume compris entre 0.3 et 0.5 dm³.

3. Générateur de cavité (1) selon l'une des revendications précédentes, comprenant en outre un capteur de pression (12) pour mesurer la surpression dans le récipient d'air comprimé (13).

4. Générateur de cavité (1) selon l'une des revendications précédentes, le compresseur (10) étant adapté à remplir le récipient d'air comprimé (13) avec une surpression comprise entre 0.1 et 6 bar, particulièrement une surpression comprise entre 3 et 4 bar.

5. Générateur de cavité (1) selon l'une des revendications précédentes, comprenant en outre un capteur de température (16) pour mesurer une température de l'air comprimé (18b) chauffé qui sort de la buse (17).

6. Générateur de cavité (1) selon l'une des revendications précédentes, le générateur de cavité (1) étant adapté à chauffer l'air comprimé (18a) qui passe à travers le chauffe-eau instantané (15) quand la soupape (14) est ouverte à une température comprise entre 150 et 500 degrés Celsius, particulièrement à une température comprise entre 220 et 300 degrés Celsius.

7. Générateur< de cavité (1) selon l'une des revendications précédentes, comprenant en outre une unité d'affichage et de contrôle (19) pour générer un signal (20) et/ou un paramètre d'opération (20) à l'utilisateur et/ou pour entrer une commande d'opération (21) au générateur de cavité (1) par l'utilisateur.

8. Générateur de cavité (1) selon la revendication 7, l'unité d'affichage et de contrôle (19) étant adaptée à générer un signal (20) signalant l'état de fonctionnement à l'utilisateur après avoir atteint une surpression désirée dans le récipient d'air comprimé (13).

9. Générateur de cavité (1) selon l'une des revendications précédentes, comprenant en outre une unité de commande (22) pour surveiller au moins un des paramètres d'opération suivants: surpression dans le récipient d'air comprimé (13), température de l'air comprimé chauffé (18b), position de la soupape (14)
et/ou pour commander au moins un des composants suivants du générateur de cavité (1):
compresseur (10), soupape (14), chauffe-eau instantané (15) .

10. Générateur de cavité (1) selon la revendication 9, l'unité de commande (22) étant adaptée à ouvrir la soupape (14) après une entrée d'une commande d'opération (21) par l'utilisateur et de la refermer après une durée d'ouverture (Δt) sans commande par l'utilisateur.

11. Générateur de cavité (1) selon la revendication 10, l'unité de commande (22) étant adaptée à calculer la durée d'ouverture (Δt) de la soupape dépendant de la surpression dans le récipient d'air comprimé (13) et/ou de la température de l'air comprimé chauffé (18b) et/ou du matériau fusible (3).

12. Générateur de cavité (1) selon l'une des revendications 10 ou 11, la durée d'ouverture de la soupape (Δt) étant comprise entre 0.1 et 20 s, particulièrement entre 0.5 et 2 s.

13. Générateur de cavité (1) selon l'une des revendications précédentes, le compresseur (10), les capteurs (12, 16), le chauffe-eau instantané (15) et la soupape (14) étant opérables électriquement et/ou le générateur de cavité (1) comprenant en outre une source d'énergie (23) pour l'alimentation des composants électriques du générateur de cavité (1), particulièrement un transformateur et/ou un accumulateur.

14. Générateur de cavité (1) selon l'une des revendications précédentes, comprenant en outre une carcasse (24) avec une partie inférieure de carcasse (24b), une poignée (24h) et une partie supérieure de carcasse (24t), la buse (17) étant attaché à la partie supérieure de carcasse (24t), la poignée (24h) formant une poignée pour l'utilisateur et le compresseur (10) étant arrangé dans la partie inférieure de carcasse (24b).

15. Procédé d'opération d'un générateur de cavité (1) selon l'une des revendications précédentes, comprenant les étapes
- remplir le récipient d'air comprimé (13) avec de l'air comprimé (18a) en présence d'une surpression par rapport à la pression de l'air atmosphérique environnant à l'aide d'un compresseur (10),
- introduire la buse (17) dans le volume de matériau fusible (3) dans lequel la cavité (2) doit être formée,
- ouvrir la soupape (14) pour introduire de l'air comprimé chauffé (18b) dans le volume de matériau fusible (3) afin de générer la cavité (2) en fondant localement le matériau (3) en présence d'une surpression avec l'air comprimé chauffé (18b),
- fermer la soupape (14),
- enlever la buse (17) de la cavité (2) ainsi générée.

16. Utilisation d'un générateur de cavité (1) selon l'une des revendications 1 à 14, pour générer une cavité (2) dans un volume de matériau fusible (3), particulièrement dans une couche d'isolation (3).
